# DEMANDE DE BREVET EUROPEEN

(11) **EP 0 286 461 A1**
(43) Date de publication de la demande: **12.10.1988**
(21) Numéro de dépôt: 88400468.0
(22) Date de dépôt: 01.03.1988
(51) Int. Cl.: D04B 21/02

(54) **Tricotage de velours sur métier chaîne-pol et tricot obtenu**

(30) Priorité: 16.03.1987 FR 8703716
(71) Demandeur: LE TEXTILE DELCER, Société Anonyme, F-02101 Saint-Quentin Cédex (FR)
(72) Inventeur: Delaplace, Philippe, F-02100 Saint-Quentin (FR); Millot, Marc, F-02240 Berthenicourt Ribemont (FR)
(74) Mandataire: Bertrand, Didier

(57) **Abrégé**

Chaque fil est utilisé pour la formation des boucles. Pour cela, chaque barre à passettes a un déplacement séquentiel, chaque séquence comprenant un temps pendant lequel son déplacement est identique à celui de la barre à platines Pol (pseudo-fond) suivi d'un temps pendant lequel son déplacement est différent de celui de la barre à platines Pol (formation d'une boucle). De plus les déplacements respectifs de trois barres à passettes sont synchronisés de telle sorte que une des trois barres (3) fonctionne en pseudo-fond pendant tout le temps où les deux autres barres (1 et 2) fonctionnent selon des séquences inverses : pseudo-fond puis boucle pour la barre 1 et boucle puis pseudo-fond pour la barre 2.
Les boucles du tricot velours obtenu sont formées successivement par tous les fils dont deux fils formant deux boucles consécutives sur la même colonne de maille sont maillées avec un troisième fil.

## Description

La présente invention concerne le tricotage de velours sur métier dit chaîne-pol et concerne en particulier le tricot obtenu.

Le métier chaîne-pol est un métier à tricoter fonctionnant selon la technique chaîne mais qui comporte un élément de formation de la boucle du velours. Cet élément consiste en une barre à platines de poils,dénommées platines Pol,animée d'un mouvement de va-et-vient sur une division d'aiguilles, en synchronisation avec la formation du tricot. Les boucles du velours sont obtenues par passage d'un fil donné au-dessus de la platine Pol, ce qui empêche ledit fil de se resserrer lors de la descente de l'aiguille. Le mode de liage du (ou des) fils destiné(s) à former les boucles est conçu de telle sorte qu'il rencontre le trajet de la platine Pol lors de son mouvement de va-et-vient.

Tous les métiers chaîne-pol sont équipés d'un nombre de barres à passettes égal et le plus souvent supérieur à deux.Une des barres à passettes est réservée pour la réalisation du fond du tricot, sur lequel vont être maillés les fils formant les boucles. Le fond du tricot est jugé indispensable pour assurer la stabilité du tricot et surtout éviter les risques de démaillage après rasage du velours. Le mode de liage du fil alimenté par cette barre dite de fond est choisi de telle sorte que le mouvement de la barre de fond soit synchronisé avec le mouvement de va-et-vient de la barre à platines Pol, afin que le fil apporté par la barre de fond ne soit jamais accroché par la barre à platines Pol.

Cette disposition particulière du métier chaîne pol, réservant une barre à passettes au tricot de fond, est un frein à la capacité de création. En effet le nombre de barres à passettes étant limité,de 4 à 6 barres au maximum, le créateur ne peut composer ses effets, boucles et effets coloristiques, qu'en utilisant les barres autres que la barre de fond, soit 3 ou 5 barres.

Or on a trouvé et c'est ce qui fait l'objet de l'invention un procédé de fabrication de tricot velours sur métier chaîne-pol équipé d'au moins trois barres à passettes qui pallie cet inconvénient. Selon le procédé de l'invention chaque barre à passettes a un déplacement séquentiel selon lequel un temps où le déplacement est identique à celui de la barre à platines Pol est suivi d'un temps où il est différent de celui de la barre à platines Pol, et de plus les déplacements respectifs des différentes barres à passettes sont alternés et synchronisés de telle sorte qu'une première barre à passettes a toujours un déplacement identique à celui de la barre à platines Pol pendant le temps où une deuxième barre à passettes se déplace selon une séquence donnée (déplacement identique puis différent) et où une troisième barre à passettes se déplace selon la séquence inverse (déplacement différent puis identique).

Le déplacement séquentiel de chaque barre à passettes, de façon identique puis différente de celui de la barre à platines Pol, conduit à la réalisation de boucles, par chacun des fils. Ainsi il n'y a plus de tricot de fond proprement dit puisque chaque fil est destiné à la production des boucles du velours. La stabilité du tricot est obtenue grâce au maillage des fils des deux autres barres à passettes qui, pendant qu'une boucle est formée lors d'un déplacement d'une barre à passettes différent de celui d'une barre à platines Pol, réalisent un pseudo-fond. La mise en oeuvre particulière des fils de deux barres à passette pendant la formation d'une boucle permet d'obtenir un tricot velours qui résiste au démaillage, même après rasage.

Le tricot velours, fabriqué sur métier chaine-pol conformément au procédé de l'invention, a une structure caractéristique du fait que les boucles sont formées successivement par tous les fils et du fait que deux fils formant deux boucles adjacentes sont maillées avec un troisième fil.

L'invention sera mieux comprise à la lecture de la description qui va être faite de deux modes de réalisation de tricot velours sur métier chaîne pol, sans fond continu, illustrés par le dessin annexé dans lequel les figures 1A et 1B sont deux diagrammes montrant les séquences de fonctionnement des barres à passettes dans le procédé classique (fig 1A) et dans le procédé de l'invention (fig 2B).
La figure 2 est le graphique de liage correspondant à un premier tricot selon l'invention réalisé sur métier chaîne-pol à trois barres à passettes
La figure 3 est le graphique de liage correspondant à un second tricot selon l'invention réalisé sur métier chaîne-pol à quatre barres à passettes.

Le tricotage de velours sur métier chaîne-pol est connu de l'homme de métier. Ce métier est muni d'une barre à platines complémentaire aux éléments du métier chaîne conventionnel ; cette barre à platines Pol assure la formation de la boucle du velours , dès lors qu'un fil passe au-dessus de la platine Pol au cours du tricotage. La barre à platines Pol est animée d'un mouvement de va-et-vient, grâce à des moyens connus du type tambour à maillons ou disque à dessins.

Pour qu'une boucle soit formée, il faut que, dans les déplacements respectifs des barres à passettes et de la barre à platines Pol, le trajet d'une barre à passettes donnée croise celui de la barre à platines Pol. Le fond du tricot velours est obtenu, selon le fonctionnement conventionnel du métier chaîne-pol, par le fil de la première barre à passettes dont le déplacement est identique à celui de la barre à platines Pol.

La figure 1 montre la succession des séquences lors du fonctionnement d'un métier chaîne-pol à trois barres à passettes pour la fabrication d'un tricot velours. Sur ce diagramme, les lignes continues correspondent au déplacement de la barre à passettes sans croisement avec la barre à platines Pol, c'est-à-dire sans formation de boucle ; les pointillés correspondent au déplacement de la barre à passettes avec croisement de la barre à platines Pol, et donc avec formation d'une boucle.

La figure 1A montre le fonctionnement conventionnel du métier. La première barre à passette 1 réalise le fond continu du tricot, les deux autres barres à passettes 2 et 3 réalisent les boucles de velours de façon alternée.

La figure 1B montre le fonctionnement du métier conformément à l'invention. Chaque barre à passettes est actionnée selon la même séquence, qui comprend un déplacement sans croisement avec la barre à platines Pol pendant les deux tiers du temps (fonctionnement en pseudo-fond) et un déplacement avec croisement avec la barre à platine Pol pendant un tiers du temps (fonctionnement en boucle). Les séquences des trois barres à passettes sont décalées l'une par rapport à l'autre, de telle sorte que pendant le premier tiers de la séquence de la barre 1 celle-ci fonctionne en boucle et les barres 2 et 3 en pseudo-fond, pendant le deuxième tiers les barres 1 et 3 fonctionnent en pseudo-fond et la barre 2 en boucle, et pendant le troisième tiers les barres 1 et 2 fonctionnent en pseudo-fond et la barre 3 en boucle.

On comprend grâce au diagramme de la figure 1B que tous les fils participent successivement à la formation des boucles et du pseudo-fond, contrairement à ce qui se passe selon le fonctionnement conventionnel où un fil est réservé à la formation du fond du tricot. Le créateur disposera donc d'un fil complémentaire pour réaliser ses effets extérieurs.

Comme le fond conventionnel, le psendo-fond de l'invention assure la stabilité et le blocage des boucles, même après rasage. Ceci est obtenu du fait que lors de la succession de deux boucles (référence A sur la figure 1B) entre la barre 2 et la barre 1 le fil de la barre 3 assure le liage des deux autres fils par son fonctionnement en pseudo-fond.

Le tricot velours dont le graphique de liage est montré à la figure 2 est l'un des plus simples qu'il soit possible de réaliser conformément à l'invention. Il reprend les séquences de la figure 1B, sur la base d'une chaînette 4 pour le fonctionnement en boucle et d'un demi-simple 5 mailles ouvertes pour le fonctionnement en pseudo-fond. Pour la formation de la chaînette 4 la passette jette toujours son fil sur la même aiguille, le trajet de la passette croise obligatoirement celui de la platine Pol qui est animé d'un mouvement de va-et-vient, il y a formation d'une boucle. Pour la formation du demi-simple 5, la passette est animée du même mouvement de va-et-vient que la platine Pol, leurs trajets ne se croisent pas et il n'y a pas formation de boucle. La ligne brisée 6 de la figure 2 schématise le déplacement de la platine Pol 7 située immédiatement à côté de l'aiguille 8. On constate que la ligne 6 reste sensiblement parallèle au parcours du fil de la barre 1 travaillant en demi-simple 5 et coupe le parcours du fil une fois que la barre 1 travaille en chainette 4.

Le montage de la chaîne à maillons, selon l'écriture conventionnelle , est le suivant :

Le tricot velours dont le graphique de liage est montré à la figure 3 est obtenu sur un métier chaîne-pol équipé de quatre barres à passettes, dont l'une (la barre I) est une barre de trame. Les trois autres barres fonctionnent conformément à l'invention mais avec des séquences différentes d'une barre à l'autre, décomposée en quart de temps: la deuxième barre fonctionne en boucle pendant le premier quart puis en pseudo-fond pendant le reste de la séquence ; la troisième barre fonctionne en pseudo-fond pendant la première moitié de la séquence, en boucle pendant le troisième quart, puis en pseudo-fond pendant le dernier quart ; la quatrième barre fonctionne en pseudo-fond pendant le premier quart, en boucle pendant le deuxième quart, en pseudo-fond pendant le troisième quart et enfin en boucle pendant le dernier quart.

Comme dans le premier exemple, le pseudo-fond est obtenu par un tricotage demi-simple et la boucle par un tricotage chaînette, pour un déplacement de la barre à platines Pol selon un va-et-vient identique à celui de la barre à passettes correspondant au demi-simple.

Le montage de la chaîne à maillons est le suivant :

Pendant la première demi-séquence, la troisième barre travaille en pseudo-fond pendant que les deuxième et troisième barres ont un fonctionnement alterné inverse, boucle/pseudo-fond(deuxième), pseudo-fond/boucle (quatrième). Pendant la seconde demi-séquence, c'est la deuxième barre qui travaille en pseudo-fond pendant que les troisième et quatrième barres ont un fonctionnement alterné inverse.

## Revendications

1. Procédé de fabrication de tricot velours sur métier chaîne pol équipé d'au moins trois barres à passettes caractérisé en ce que chaque barre à passettes a un déplacement séquentiel selon lequel un temps pendant lequel son déplacement est identique à celui de la barre à platines Pol est suivi d'un temps pendant lequel son déplacement est différent de celui de la barre à platines Pol et en ce que les déplacements respectifs des différentes barres à passettes sont alternés et synchronisés de telle sorte qu'une première barre à passettes a un déplacement identique à celui de la barre à platines Pol pendant tout le temps où une deuxième barre à passettes se déplace selon une séquence donnée (déplacement identique puis différent de celui de la barre à platines Pol) et où une troisième barre à passettes se déplace selon la même séquence mais inverse de la deuxième barre (déplacement différent puis identique à celui de la barre à platines Pol).

2. Procédé selon la revendication 1 caractérisé en ce que trois barres à passettes ont les mêmes séquences , décalées d'un tiers les unes par rapport aux autres.

3. Tricot velours obtenu par la mise en oeuvre du procédé selon la revendication 1 caractérisé en ce que les boucles sont formées successivement par tous les fils et en ce que deux fils formant deux boucles consécutives sur la même colonne de maille sont maillées avec un troisième fil.
